# FASCICULE DE BREVET EUROPEEN

(11) **EP 1 260 763 B1**
(45) Date de publication et mention de la délivrance du brevet: **19.04.2006**
(21) Numéro de dépôt: 02370020.6
(22) Date de dépôt: 21.05.2002
(51) Int. Cl.: F21V 21/04, F21S 8/02

(54) **Ensemble de montage d'un spot auto-portant sur un plafond tendu**
Anordung zur Befestigung eines selbsttragenden Spots an einer gespannten Decke
Assembly for mounting a self-supporting spotlight on a tensioned ceiling

(30) Priorité: 22.05.2001 FR 0106744
(43) Date de publication de la demande: 27.11.2002
(73) Titulaire: NEWMAT, S.A, F-59320 Haubourdin (FR)
(72) Inventeur: Cousin, Etienne, 59320 Haubourdin (FR)
(74) Mandataire: Burbaud, Eric

(56) Documents cités:
- FR-A- 2 770 619
- GB-A- 2 043 369

## Description

La présente invention concerne le domaine des petits projecteurs dénommés couramment spots, plus particulièrement destinés à être montés sur un plafond tendu, c'est-à-dire un plafond constitué d'une membrane en matière plastique, généralement en polychlorure de vinyle, montée sous tension par des moyens appropriés.

Il est maintenant de plus en plus courant de monter des ampoules d'éclairage ou spots en les encastrant directement dans le plafond. Dans ce cas l'ampoule affleure sensiblement le plan du plafond, étant entourée d'une collerette annulaire destinée à assurer la finition esthétique du trou pratiqué dans le plafond pour l'implantation de l'ampoule.

S'agissant d'un plafond tendu, la mise en place d'un spot est réalisée grâce d'une part à une rondelle de renfort et d'autre part grâce à un élément de structure couramment dénommé table de spot. La rondelle de renfort est collée sur la face visible du plafond tendu. Elle a une forme annulaire avec un évidement intérieur circulaire sur lequel est réalisé le perçage de la membrane constituant le plafond. La rondelle de renfort sert principalement à éviter la détérioration éventuelle de la membrane lors de la découpe de l'ouverture de passage de l'ampoule.

Quant à l'élément de structure, dénommé table de spot, il est fixé rigidement au-dessus du plafond tendu. II supporte le transformateur électrique et comporte une plaque venant juste au niveau de la face non-visible du plafond tendu, ladite plaque étant elle-même évidée partiellement pour permettre le passage de l'ampoule.

Pour sa fixation par dessus la rondelle de renfort, la collerette du spot est équipée de moyens de clipsage aptes à venir se rabattre sur l'envers de la plaque de l'élément de structure. Ainsi la collerette et l'ampoule, après introduction et clipsage de celle-ci sur la collerette, sont supportées par l'élément de structure fixe.

L'inconvénient de cette solution réside principalement dans l'obligation de mettre en place un élément de structure à fixer rigidement, ce qui complique et rend plus onéreux le montage des spots. De plus le démontage d'un spot n'est pas très facile puisqu'il faut, après démontage de l'ampoule, avoir accès aux moyens de elipsage qui se trouvent sur la face envers de la plaque de l'élément de structure.

On a déjà proposé une solution plus simple selon laquelle la collerette du spot n'est pas supportée par un élément fixe de structure mais est supportée par le plafond tendu lui-même. Selon cette solution, la collerette du spot est munie de languettes rabattables. Ces languettes ont une première position selon laquelle elles pénètrent à l' intérieur de l'ouverture de passage pratiquée dans le plafond tendu en partie centrale de la rondelle de renfort et une seconde position selon laquelle elles sont rabattues sur la face envers du plafond tendu, dans la zone collée à la rondelle de renfort. C'est dans cette seconde position que l'on a donc le maintien en place de la collerette du spot, supportée par le plafond tendu au niveau de la rondelle de renfort.

Cependant cette nouvelle solution n'est pas totalement satisfaisante. En effet la réalisation d'une collerette avec languettes rabattables rend plus complexe la fabrication de celle-ci. De plus le retrait d'une collerette déjà installée sur un plafond tendu est délicat puisque l'accès aux languettes rabattues n'est possible qu'à travers l'évidement central de la collerette. Enfin lors des manipulations des languettes, celles-ci peuvent se rompre au niveau de la zone faisant office de charnière.

Le document FR-2770619 décrit un dispositif de montage de spot dans un faux plafond selon le préambule de la revendication 1.

Le but que s'est fixé le demandeur est de proposer un ensemble de montage d'un spot auto-portant sur un plafond tendu qui pallie les inconvénients précités.

Ce but est parfaitement atteint par l'ensemble de l'invention qui comprend, de manière connue, une rondelle de renfort collée sur la membrane formant le plafond et un spot comprenant au moins une ampoule et une collerette de spot solidarisable à la rondelle de renfort. De manière caractéristique, selon l'invention, la collerette de spot comprend des premiers moyens de solidarisation et la rondelle de renfort comprend des seconds moyens de solidarisation, lesdits premiers et seconds moyens étant aptes à coopérer, de manière réversible, lors du pivotement angulaire de la collerette par rapport à la rondelle pour leur verrouillage et leur déverrouillage.

Ainsi, selon la disposition particulière de l'invention, il suffit d'appliquer la collerette de spot sur la rondelle de renfort et d'effectuer un pivotement angulaire de ladite collerette par rapport à l'axe de symétrie de la rondelle pour obtenir une position de verrouillage. La position de déverrouillage est effectuée par un pivotement angulaire de même valeur en sens inverse.

La collerette de spot ayant une face plane annulaire et présentant au moins un épaulement transversal et la rondelle de renfort, de forme plane annulaire, étant ajustée avec jeu pour pouvoir être logée selon ledit épaulement transversal contre la face plane formant le fond de la collerette, de manière préférée les premiers moyens de solidarisation consistent en au moins un ergot en saillie vers l'extérieur de l'épaulement transversal de la collerette, les seconds moyens consistent, pour chaque ergot, en une découpe intérieure configurée pour permettre le passage de l'ergot lors de la mise en place de la collerette par dessus la rondelle de renfort ; de plus l'ergot est situé à une distance H du fond de la collerette, distance qui est sensiblement supérieure à l'épaisseur e de la rondelle de renfort.

Dans ce cas, c'est l'ergot qui, après avoir pénétré à travers la découpe, vient se placer par dessus la rondelle de renfort après le pivotement angulaire et réalise la suspension de la collerette sur la rondelle de renfort.

De manière à ce que cette suspension soit équilibrée, il est préférable qu'il y ait deux ergots et deux découpes, disposées diamétralement par rapport à l'axe de symétrie de la collerette et de la rondelle de renfort.

Il peut bien sûr y avoir un nombre plus important d'ergots et de découpes, qui seront dans ce cas disposés de manière symétrique par rapport à l'axe de la collerette et de la rondelle. Cette répartition symétrique est préférée pour obtenir une répartition homogène du poids du spot sur la rondelle de renfort. Cependant il peut également être préféré de retenir une répartition non symétrique, si l'on veut privilégier un positionnement précis de la collerette par rapport à la rondelle, selon une orientation déterminée.

Selon une variante préférée de réalisation, l'ergot comporte une face inclinée pour le frottement contre la rondelle, lors du pivotement angulaire. Cette face inclinée a pour but de réaliser le coincement de la collerette par compensation du jeu existant entre ladite collerette et la rondelle de renfort.

Dans un mode particulier de réalisation, l'ergot a une forme globalement conique et est obtenu par repoussage du métal constitutif de la collerette.

La collerette présente généralement deux épaulements transversaux, l'un intérieur terminé par un rebord, qui sert de logement à l'ampoule, et l'autre extérieur qui permet de cacher la rondelle de renfort. De préférence l'épaulement extérieur a une hauteur h qui est inférieure à l'épaisseur e de la rondelle. Grâce à cette disposition particulière, cet épaulement extérieur ne vient jamais en contact avec le plafond tendu, ce qui évite les risques éventuels de fusion de la membrane constituant le plafond tendu, notamment lorsqu'elle est en chlorure en polyvinyle, du fait de l'échauffement de la collerette de spot qui peut intervenir lorsque l'ampoule reste allumée de manière continue.

La présente invention sera mieux comprise à la lecture de la description qui va être faite d'un exemple préféré de réalisation d'un ensemble pour le montage d'un spot auto-portant sur un plafond tendu, illustré par le dessin annexé dans lequel :
- La figure 1 est une vue en plan de dessous d'une collerette de spot équipée de deux ergots,
- La figure 2 est une vue en plan de la rondelle de renfort présentant deux découpes intérieures,
- Les figures 3 et 4 sont des vues schématiques en coupe transversale de la rondelle, selon l'axe III-III de la figure 2, collée sur une membrane de plafond respectivement avant (figure 3) et après (figure 4) découpe de la membrane dans l'évidement central de la rondelle,
- La figure 5 représente schématiquement l'introduction de la collerette de spot dans la rondelle de renfort de la figure 4,
- La figure 6 représente schématiquement la collerette de spot de la figure 5 après mise en place et pivotement angulaire et,
- La figure 7 est une représentation partielle en coupe de l'épaulement intérieur de la collerette de spot au niveau de l'ergot conique.

Un spot auto-portant pour plafond tendu comprend une ampoule, non-représentée, qui vient s'encliqueter dans une collerette de spot 1, laquelle collerette est solidarisable à une rondelle de renfort 2, elle-même collée sur la membrane 4 destinée à constituer le plafond tendu. La collerette 1 comporte une face plane 3 sensiblement annulaire, qui est la face visible lorsque le spot est mis en place sur le plafond tendu. Cette face annulaire 3 est encadrée par deux épaulements transversaux 5,6 c'est-à-dire deux épaulements qui sont sensiblement perpendiculaires au plan de la face 3 et donc du plafond tendu. II s'agit d'un épaulement intérieur 5 qui est terminé par un rebord 10a, qui sert de logement à l'ampoule, et d'un épaulement extérieur 6 qui fait office de cache de la rondelle de renfort comme cela ressortira des explications ci-après.

La rondelle de renfort 2 a une forme également annulaire. Elle est par exemple dans un matériau plastique rigide, tel que du polycarbonate. Sa forme annulaire est déterminée pour que ladite rondelle 2 puisse être disposée sans contrainte, avec un certain jeu, à l'intérieur de l'espace 7 qui est délimitée entre les deux épaulements 5, 6 et le fond 3a de la collerette 1.

De manière caractéristique selon l'invention, l'épaulement intérieur 5 de la collerette 1 est pourvu de deux ergots 8, obtenus par exemple par repoussage du métal constitutif de ladite collerette 1. Chaque ergot est formé à une distance H du fond 3a de la collerette1, distance H qui est sensiblement supérieure à l'épaisseur e de la rondelle 2, incluant éventuellement celle de la membrane 4 formant le plafond tendu.

La rondelle 2 comporte deux découpes internes 9 qui sont déterminées en sorte de permettre le passage des ergots 8 lors du placement de la collerette 1 sur la rondelle de renfort 2. Par contre le diamètre D1 de l'évidement intérieur 10b de la rondelle a une valeur qui est supérieure au diamètre extérieur D2 de l'épaulement intérieur 5 mais qui est inférieure à la distance D3 séparant les deux pointes 8a des deux ergots 8.

En pratique, les rondelles de renfort 2 sont préalablement collées sur la face endroit 4a de la membrane 4, aux emplacements prévus pour l'implantation des spots auto-portants (figure 3). On réalise ensuite la découpe de la membrane selon l'évidement central 10b de chaque rondelle de renfort 2 de manière à dégager l'ouverture de passage pour la collerette 1 et l'ampoule (figure 4).

La mise en place de la collerette 1 est illustrée aux figures 5 et 6. On positionne la collerette 1 de manière à ce que les ergots 8 soient à l'aplomb des découpes internes 9, on applique la collerette 1 contre la rondelle de renfort 2 jusqu'à obtenir l'introduction complète des ergots 8 à travers les découpes 9 et jusqu'à ce que la face supérieure 2a de la rondelle vienne en appui contre le fond 3a de la collerette 1. On réalise ensuite le pivotement angulaire de la collerette par rapport à l'axe DD' de symétrie de la rondelle 2. On obtient ainsi le passage de l'ergot 8 par dessus la rondelle de renfort 2 et éventuellement de la portion de membrane 4 collée à ladite rondelle 2, ce qui réalise la suspension de la collerette 1 sur le plafond tendu.

De préférence, comme illustré aux figures, notamment à la figure 7, l'ergot 8 a une face inclinée 8b vers le fond 3a de la collerette 1, cette face inclinée étant par exemple obtenue par un repoussage conique du métal dans lequel est réalisée ladite collerette 1. Dans l'exemple illustré à la figure 7, l'angle d'inclinaison α de la face inclinée 8b par rapport à l'épaulement 5 est de l'ordre de 45°, pour un ergot 8 qui est en saillie sur une hauteur d de l'ordre de 3mm. Dans ce même exemple le diamètre intérieur D1 de l'évidement intérieur de la rondelle 2 était de l'ordre de 55mm, le diamètre extérieur D2 de l'épaulement 5 était de l'ordre de 53mm, la distance D3 entre les pointes 8a des deux ergots 8 était de l'ordre de 58mm et la distance D4 entre les fonds 9a des deux découpes 9 de la rondelle 2 était de l'ordre de 60mm.

La hauteur H, c'est-à-dire la distance séparant la pointe 8a de l'ergot 8 et le fond 3a de la collerette 1 était de l'ordre de 6mm tandis que l'épaisseur e de la rondelle 2, incluant éventuellement l'épaisseur de la membrane 4 collée sur ladite rondelle 2 était de l'ordre de 5mm.

On comprend que, dans ces conditions, après introduction de l'épaulement intérieur 5 de la collerette à travers l'évidement central 10b de la rondelle, la pointe 8a des ergots 8 dépasse tout juste au-dessus de l'envers de la rondelle ou du plafond tendu. Lors du pivotement angulaire de la collerette 1, les faces inclinées 8b des deux ergots viennent en appui contre l'arête supérieure 11 de la rondelle 2, c'est-à-dire celle qui se trouve au niveau de la membrane 4 et selon l'évidement intérieur 10b de la rondelle 2. On obtient ainsi le blocage en position de la collerette 1 par coincement des ergots 8 contre ladite arête 11. Ce coincement peut intervenir avec un pivotement angulaire d'angle différent selon les rondelles et les collerettes, en fonction des tolérances de fabrication. C'est la face inclinée 8b qui autorise cette nécessaire adaptation en fonction des tolérances de fabrication.

Il est à noter que la tension à laquelle est soumise la membrane 4 lors de la pose du plafond tendu est suffisante pour qu'il n'y ait pas de risque de déformation dudit plafond non seulement du fait de la suspension du spot mais encore lors du pivotement angulaire de la collerette pour son verrouillage et son déverrouillage par rapport à la rondelle de renfort.

Comme cela apparaît clairement sur la figure 6, il est préféré que la hauteur h de l'épaulement extérieur 6 de la collerette soit telle qu'il n'y ait pas de contact entre ledit épaulement 6 et la membrane 4, de manière à éviter tout risque de dégradation de ladite membrane en cas d'échauffement de la collerette métallique 1 du fait de l'allumage prolongé du spot. Cette hauteur h est inférieure à l'épaisseur e de la rondelle 2.

La présente invention n'est pas limitée au mode précis de réalisation qui a été donné à titre d'exemple non exhaustif. En particulier d'autres systèmes de verrouillage, par pivotement angulaire pourraient être retenus, par exemple par analogie avec les douilles à baillonnette.

## Revendications

1. Ensemble de montage d'un spot auto-portant comprenant au moins une ampoule, sur un plafond tendu, cet ensemble comprenant une rondelle de renfort (2) à coller sur la face endroit (4a) de la membrane formant le plafond (4) et une collerette (1) à introduire au travers de l'évidement central (10b) de ladite rondelle de renfort (2), la collerette (1) comprenant des premiers moyens de solidarisation avec la rondelle de renfort (2), cet ensemble étant **CARACTERISE en ce que** la rondelle de renfort (2) comprend des seconds moyens de solidarisation avec la collerette (1), les premiers et seconds moyens assurant, lors du pivotement angulaire de la collerette (1) contre la rondelle de renfort (2), le verrouillage ou le déverrouillage de la collerette (1), ce pivotement angulaire s'effectuant suivant l'axe de révolution de la rondelle de renfort (2).

2. Ensemble selon la revendication 1, **caractérisé en ce que** les premiers moyens de solidarisation consistent en au moins un ergot (8) en saillie vers l'extérieur de l'épaulement transversal intérieur (5) de la collerette (1) annulaire, les seconds moyens de solidarisation consistant en au moins une découpe intérieure (9) de la rondelle de renfort (2) annulaire, cette découpe intérieure (9) étant configurée pour permettre le passage de l'ergot (8).

3. Ensemble selon la revendication 2, **caractérisé en ce que** la distance H entre le fond (3a) de la collerette (1) et l'ergot (8) est sensiblement supérieure à l'épaisseur e de la rondelle de renfort (2) incluant celle de la membrane (4).

4. Ensemble selon la revendication 2 ou 3, **caractérisé en ce que** la collerette (1) comprend deux ergots (8), la rondelle de renfort (2) comprenant deux découpes internes (9), les ergots (8) et découpes (9) étant disposés diamétralement par rapport à l'axe de symétrie (DD') de la collerette (1) et de la rondelle de renfort (2).

5. Ensemble selon l'une quelconque des revendications 2 à 4, **caractérisé en ce que** l'ergot (8) comporte une face inclinée (8b) par rapport à l'épaulement transversal intérieur (5).

6. Ensemble selon la revendication 5, **caractérisé en ce que** l'angle d'inclinaison a de la face inclinée (8b) par rapport à l'épaulement intérieur (5) est de l'ordre de 45°.

7. Ensemble selon l'une quelconque des revendications 2 à 6, **caractérisé en ce que** l'ergot (8) a une forme globalement conique et est obtenu par repoussage du métal constitutif de la collerette (1).

8. Ensemble selon l'une quelconque des revendications précédentes, **caractérisé en ce que** la collerette (1) comprend une face plane (3) sensiblement annulaire, encadrée par deux épaulements transversaux, à savoir un épaulement intérieur (5) et un épaulement extérieur (6), un espace (7) étant délimité entre ces épaulements (5,6) et le fond (3a) de la collerette (1), ladite rondelle de renfort (2) pouvant être disposée sans contrainte, avec un certain jeu, dans l'espace (7).

9. Ensemble selon la revendication 8, **caractérisé en ce que** la rondelle de renfort (2) est annulaire, son évidement intérieur (10b) ayant un diamètre Dl supérieur au diamètre extérieur D2 de l'épaulement intérieur (5) mais inférieur à la distance D3 séparant deux pointes (8a) d'ergots (8) saillant de l'épaulement intérieur (5).

10. Ensemble selon la revendication 8 ou 9, **caractérisé en ce que** l'épaulement intérieur (5) de la collerette (1) est terminé par un rebord (10a) servant de logement à l'ampoule.

11. Ensemble selon la revendication 8,9 ou 10, **caractérisé en ce que** l'épaulement extérieur (6) de la collerette permet de cacher la rondelle de renfort (2), la hauteur h de l'épaulement extérieur (6) étant inférieure à l'épaisseur e de la rondelle de renfort (2).

12. Ensemble tel que présenté dans l'une quelconque des revendications précédentes, **caractérisé en ce que** l'ampoule est encliquetée dans la collerette de spot (1).

13. Ensemble selon la revendication 12, **caractérisé en ce que** la rondelle de renfort (2) est en matériau plastique rigide tel que du polycarbonate, la collerette (1) étant en métal.

14. Procédé de mise en place, dans un faux plafond tendu, d'un ensemble objet des revendications 2 à 13, **caractérisé en ce qu'**il comprend les étapes suivantes :
- collage de la rondelle de renfort (2) sur la face endroit (4a) de la membrane (4) du faux plafond tendu ;
- découpe de la membrane (4) selon l'évidement central (10b) de la rondelle de renfort (2) de manière à dégager l'ouverture de passage pour la collerette (1) et l'ampoule;
- positionnement de la collerette (1) pour que les ergots (8) soient à l'aplomb des découpes internes (9) et application de la collerette (1) contre la rondelle de renfort (2) jusqu'à obtenir l'introduction complète des ergots (8) à travers les découpes (9) et jusqu'à ce que la face supérieure (2a) de la rondelle (2) vienne en appui contre le fond (3a) de la collerette (1) ;
- pivotement angulaire de la collerette (1) par rapport à l'axe DD' de symétrie de la rondelle de renfort (2), l'ergot (8) passant par-dessus cette rondelle (2) et éventuellement la portion de la membrane (4) collée à ladite rondelle, ce qui réalise la suspension de la collerette (1) sur le plafond tendu.

## Patentansprüche

1. Montagebaugruppe eines selbsttragenden Strahlers mit mindestens einer Glühlampe an einer Spanndecke, wobei diese Baugruppe eine auf die Unterseite (4a) der die Decke bildenden Membran (4) zu klebende Verstärkungsscheibe (2) und einen durch die mittige Aussparung (10b) der genannten Verstärkungsscheibe (2) einzuführenden Bund (1) aufweist, wobei der Bund (1) erste Mittel zur festen Verbindung mit der Verstärkungsscheibe (2) aufweist und diese Baugruppe **dadurch gekennzeichnet ist, dass** die Verstärkungsscheibe (2) zweite Mittel zur festen Verbindung mit dem Bund (1) aufweist, wobei die ersten und zweiten Mittel beim Drehen des Bundes (1) gegen die Verstärkungsscheibe (2) für das Verriegeln oder Entriegeln des Bundes (1) sorgen und dieses Drehen um die Drehachse der Verstärkungsscheibe (2) erfolgt.

2. Baugruppe nach Anspruch 1, **dadurch gekennzeichnet, dass** die ersten Mittel zum festen Verbinden aus mindestens einem über den quer verlaufenden Innenansatz (5) des kreisförmigen Bunds (1) nach außen herausragenden Dorn (8) bestehen, wobei die zweiten Mittel zum festen Verbinden aus mindestens einem Innenausschnitt (9) der kreisförmigen Verstärkungsscheibe (2) bestehen, wobei dieser Innenausschnitt (9) ausgebildet ist, um das Durchschieben des Dorns (8) zu ermöglichen.

3. Baugruppe nach Anspruch 2, **dadurch gekennzeichnet, dass** der Abstand H zwischen dem Boden (3a) des Bundes (1) und dem Dorn (8) die Dicke e der Verstärkungsscheibe (2) einschließlich der der Membran (4) weitestgehend übersteigt.

4. Baugruppe nach Anspruch 2 oder 3, **dadurch gekennzeichnet, dass** der Bund (1) zwei Dorne (8) aufweist, wobei die Verstärkungsscheibe (2) zwei Innenausschnitte (9) aufweist und die Dorne (8) und Ausschnitte (9) diametral zur Symmetrieachse (DD') des Bundes (1) und der Verstärkungsscheibe (2) angeordnet sind.

5. Baugruppe nach einem der Ansprüche 2 bis 4, **dadurch gekennzeichnet, dass** der Dorn (8) eine zum quer verlaufenden Innenansatz (5) schräge Seite (8b) aufweist.

6. Baugruppe nach Anspruch 5, **dadurch gekennzeichnet, dass** der Neigungswinkel □ der zum Innenansatz (5) schrägen Seite (8b) annähernd 45° beträgt.

7. Baugruppe nach einem der Ansprüche 2 bis 6, **dadurch gekennzeichnet, dass** der Dorn (8) eine insgesamt konische Form aufweist und durch Flachstanzen des Metalls, aus welchem der Bund (1) besteht, erhalten wird.

8. Baugruppe nach einem der vorangehenden Ansprüche, **dadurch gekennzeichnet, dass** der Bund (1) eine weitestgehend kreisförmige flache Seite (3) aufweist, die durch zwei quer verlaufende Ansätze, nämlich einen Innenansatz (5) und einen Außenansatz (6), sowie einen zwischen diesen Ansätzen (5, 6) begrenzten Raum (7) und den Boden (3a) des Bunds (1) eingerahmt wird, wobei die genannte Verstärkungsscheibe (2) ohne Spannung und mit einem gewissen Spiel in dem Raum (7) positioniert werden kann.

9. Baugruppe nach Anspruch 8, **dadurch gekennzeichnet, dass** die Verstärkungsscheibe (2) kreisförmig ausgebildet ist und ihre Innenaussparung (10b) einen Durchmesser D1 besitzt, der den Außendurchmesser D2 des Innenansatzes (5) übersteigt, jedoch geringer als der Abstand D3 zwischen zwei Spitzen (8a) der Dorne (8), welche über den Innenansatz (5) herausragen, ist.

10. Baugruppe nach Anspruch 8 oder 9, **dadurch gekennzeichnet, dass** der Innenansatz (5) des Bundes (1) durch einen Rand (10a) abgeschlossen wird, der als Aufnahme für die Glühlampe dient.

11. Baugruppe nach Anspruch 8, 9 oder 10, **dadurch gekennzeichnet, dass** der Außenansatz (6) des Bundes es ermöglicht, die Verstärkungsscheibe (2) zu verbergen, wobei die Höhe h des Außenansatzes (6) geringer als die Dicke e der Verstärkungsscheibe (2) ist.

12. Baugruppe, wie in einem der vorangehenden Ansprüche dargestellt, **dadurch gekennzeichnet, dass** die Glühlampe in den Strahlerbund (1) einrastet.

13. Baugruppe nach Anspruch 12, **dadurch gekennzeichnet, dass** die Verstärkungsscheibe (2) aus starrem Kunststoff, wie zum Beispiel Polycarbonat, und der Bund (1) aus Metall besteht.

14. Verfahren zum Einbau einer Baugruppe, welche Gegenstand der Ansprüche 2 bis 13 ist, in eine untergehängte Spanndecke, **dadurch gekennzeichnet, dass** es die folgenden Schritte aufweist:
- Aufkleben der Verstärkungsscheibe (2) auf die Unterseite (4a) der Membran (4) der untergehängten Spanndecke
- Zuschnitt der Membran (4) nach der mittigen Aussparung (10b) der Verstärkungsscheibe (2), um die Öffnung für die Durchführung des Bundes (1) und der Glühlampe zu erhalten
- Positionierung des Bundes (1), sodass die Dorne (8) senkrecht zu den Innenausschnitten (9) liegen, und Aufsetzen des Bundes (1) gegen die Verstärkungsscheibe (2) bis die Dorne (8) vollständig durch die Ausschnitte (9) eingeführt wurden und bis die Oberseite (2a) der Scheibe (2) gegen den Boden (3a) des Bundes (1) drückt
- Drehen des Bundes (1) um die Symmetrieachse DD' der Verstärkungsscheibe (2), wobei der Dorn (8) über diese Scheibe (2) und eventuell den mit der genannten Scheibe verklebten Teil der Membran (4) geschoben wird, wodurch das Aufhängen des Bundes (1) an der Spanndecke erzielt wird.

## Claims

1. Assembly for mounting a self-supporting spotlight comprising at least, one bulb, on a stretch ceiling, this assembly comprising a reinforcing washer (2) to be adhesively bonded to the front face (4a) of the membrane (4) forming the ceiling and a flange (1) to be inserted through the central opening (10b) in the said reinforcing washer (2), the flange (1) comprising first means for fastening with the reinforcing washer (2), this assembly being **characterized in that** the reinforcing washer (2) comprises second means for fastening with the flange (1), the first and second means locking or unlocking the flange (1) when the flange (1) is pivoted angularly against the reinforcing washer (2), this angular pivoting being performed along the axis of revolution of the reinforcing washer (2).

2. Assembly according to Claim 1, **characterized in that** the first fastening means consist of at least one lug (8) projecting outwards from the inner transverse shoulder (5) of the annular flange (1), the second fastening means consisting of at least one inner recess (9) in the annular reinforcing washer (2), this inner recess (9) being configured to allow the lug (8) to pass through.

3. Assembly according to Claim 2, **characterized in that** the distance H between the bottom (3a) of the flange (1) and the lug (8) is substantially greater than the thickness e of the reinforcing washer (2), including that of the membrane (4).

4. Assembly according to Claim 2 or 3, **characterized in that** the flange (1) comprises two lugs (8), the reinforcing washer (2) comprising two inner recesses (9), the lugs (8) and recesses (9) being arranged diametrically with respect to the axis of symmetry (DD') of the flange (1) and of the reinforcing washer (2).

5. Assembly according to any one of Claims 2 to 4, **characterized in that** the lug (8) comprises a face (8b) inclined with respect to the inner transverse shoulder (5).

6. Assembly according to Claim 5, **characterized in that** the angle α of inclination of the face (8b) inclined with respect to the inner shoulder (5) is around 45°.

7. Assembly according to any one of Claims 2 to 6, **characterized in that** the lug (8) is of overall conical shape and is obtained by pushing out the metal of which the flange (1) is made.

8. Assembly according to any one of the preceding claims, **characterized in that** the flange (1) comprises a substantially annular flat face (3) bordered by two transverse shoulders, namely an inner shoulder (5) and an outer shoulder (6), a space (7) being delimited between these shoulders (5, 6) and the bottom (3a) of the flange (1), it being possible for the said reinforcing washer (2) to be positioned without stress, with a degree of play, in the space (7).

9. Assembly according to claim 8, **characterized in that** the reinforcing washer (2) is annular, its internal opening (10b) having a diameter D1 greater than the outside diameter D2 of the inner shoulder (5) but smaller than the distance D3 separating two tips (8a) of lugs (8) projecting from the inner shoulder (5).

10. Assembly according to Claim 8 or 9, **characterized in that** the inner shoulder (5) of the flange (1) ends in a lip (10a) which serves to house the bulb.

11. Assembly according to Claim 8, 9 or 10, **characterized in that** the outer shoulder (6) of the flange makes it possible to conceal the reinforcing washer (2), the height h of the outer shoulder (6) being smaller than the thickness e of the reinforcing washer (2).

12. Assembly as presented in any one of the preceding claims, **characterized in that** the bulb is snap-fitted into the spotlight flange (1).

13. Assembly according to claim 12, **characterized in that** the reinforcing washer (2) is made of rigid plastic such as polycarbonate, the flange (1) being made of metal.

14. Method for fitting, in a stretch false ceiling, an assembly as claimed in claims 2 to 13, **characterized in that** it comprises the following steps:
- adhesively bonding the reinforcing washer (2) to the front face (4a) of the membrane (4) of the stretch false ceiling;
- cutting the membrane (4) around the central opening (10b) in the reinforcing washer (2) so as to make an aperture for the passage of the flange (1) and the bulb;
- positioning the flange (1) such that the lugs (8) are in line with the inner recesses (9) and pressing the flange (1) against the reinforcing washer (2) until the lugs (8) are fully inserted through the recesses (9) and until the upper face (2a) of the washer (2) bears against the bottom (3a) of the flange (1);
- angularly pivoting the flange (1) with respect to the axis DD' of symmetry of the reinforcing washer (2), the lug (8) moving so it is on top of this washer (2) and optionally the portion of the membrane (4) bonded to the said washer, which suspends the flange (1) from the stretch ceiling.
